# EUROPÄISCHE PATENTSCHRIFT

(11) **EP 2 143 081 B1**
(45) Veröffentlichungstag und Bekanntmachung des Hinweises auf die Patenterteilung: **24.10.2018**
(21) Anmeldenummer: 08749044.7
(22) Anmeldetag: 22.04.2008
(51) Int. Cl.: G07D 7/00

(54) **VERFAHREN UND VORRRICHTUNG ZUR PRÜFUNG VON WERTDOKUMENTEN**
METHOD AND DEVICE FOR TESTING VALUE DOCUMENTS
PROCÉDÉ ET DISPOSITIF POUR VÉRIFIER DES DOCUMENTS-VALEURS

(30) Priorität: 23.04.2007 DE 102007019107
(43) Veröffentlichungstag der Anmeldung: 13.01.2010
(73) Patentinhaber: Giesecke+Devrient Currency Technology GmbH, 81677 München (DE)
(72) Erfinder: SU, Shanchuan, 85579 Neubiberg (DE); SCHÜTZMANN, Jürgen, 85276 Pfaffenhofen (DE); SLEIDL, Helmut, 81375 München (DE); STEIN, Dieter, 83607 Holzkirchen (DE)
(86) Internationale Anmeldenummer: PCT/EP2008/003220
(87) Internationale Veröffentlichungsnummer: WO 2008/128755

(56) Entgegenhaltungen:
- EP-A- 0 947 964
- DE-U1-202005 021 081
- US-A- 4 464 786

## Beschreibung

Die Erfindung betrifft ein Verfahren zur Prüfung von Wertdokumenten, insbesondere zur Erkennung gefälschter Wertdokumente, und eine Vorrichtung zur Durchführung des Verfahrens. Bei den zu erkennenden gefälschten Wertdokumenten handelt es sich um composed-Fälschurigen, die aus Teilen unterschiedlicher Wertdokumente zusammengesetzt sind. Die composed-Fälschungen können aus Teilen echter und gefälschter Wertdokumente zusammengesetzt sein, es sind aber auch composed-Fälschungen bekannt, die ausschließlich aus Teilen echter Wertdokumente zusammengesetzt sind.

Aus dem Stand der Technik sind verschiedene Verfahren zur Erkennung gefälschter Banknoten bekannt. Composed-Fälschungen, deren einzelnen Teile mit Klebestreifen zusammengeklebt sind, lassen sich in manchen Fällen indirekt über die Erkennung der Klebestreifen mit Hilfe einer Reflexionsmessung ausfindig machen. Dies ist jedoch nicht in jedem Fall einer zusammengeklebten composed-Fälschung möglich. Zur Echtheitsprüfung werden die Banknoten darüber hinaus beispielsweise auf Eigenschaften geprüft, die echtes Banknotenpapier von gewöhnlichem Papier unterscheidet, so zum Beispiel auf dessen Fluoreszenzeigenschaften. Viele composed-Fälschungen bestehen teilweise aus echtem und teilweise aus gefälschtem Papier, das jedoch ähnliche Fluoreszenzeigenschaften wie echte Banknoten besitzt. Außerdem werden auch Fälschungen zusammengesetzt, die ausschließlich aus Teilen echter Banknoten bestehen. Mit den bisherigen Verfahren ist es nicht möglich, solche zusammengesetzten Fälschungen zuverlässig zu erkennen, die vergleichbare Messsignale, z.B. Fluoreszenzsignale, wie echte Banknoten liefern.

Die US4464786 A offenbart, zur Prüfung von Banknoten einen Zeilensensor zu verwenden, durch den die Banknote zeilenweise optisch abgetastet wird.

Aus den entlang einer Zeile detektierten Signalen D(i) wird für jedes "picture element" i eine Art Gradientenwert S(i) entlang der Zeile (X) berechnet. Jeder Gradientenwert S(i) wird mit dem vorgegebenen Wert 50 verglichen, und für jeden Gradientenwert S(i), der 50 überschreitet wird C(i)=1 gesetzt und der Zähler G um 1 hochgezählt. Der Zähler G gibt Auskunft darüber, wie oft sich die detektierte Intensität entlang der jeweiligen Zeile ändert. An den unbedruckten Rändern der Banknote ist G klein, da sich das detektierte Signal entlang einer solchen Zeile kaum ändert. Für die Zeilen, in denen gedruckte Zeichen der Banknote vorliegen ("character row"), ist G dagegen groß. Anhand des Vergleichs des Zählers G mit den "second standard data" werden die "character rows" 11a, 11b, 11c der Banknote gefunden. Aus der Lage der "character rows" wird die Lage des bedruckten Bereichs der Banknote berechnet, Das im bedruckten Bereich der Banknote gefundene Muster wird mit einem Standardmuster verglichen und aus der Ähnlichkeit der beiden Muster wird die Echtheit oder Art der Banknote bestimmt. In der US4464786 A werden die Gradientenwerte S(i) nur zur Lokalisierung des bedruckten Bereichs der Banknote verwendet, aber nicht zum Prüfen der Banknote selbst. Die Prüfung der Banknote wird stattdessen anhand der detektierten Signale selbst ("detected pattern" des Druckbilds der Banknote) durchgeführt. Die US4464786 A beschäftigt sich aber nicht mit dem Prüfen der Banknote auf das Vorhandensein von Trennlinien, an denen die Teile einer composed-Fälschung zusammengesetzt sind.

Die EP0947964 A offenbart ein Verfahren zur Prüfung von Wertpapieren, bei dem Abtastwerte des Wertpapiers in Zeilen und Spalten detektiert werden. Die Abtastwerte jeder Spalte werden zu jeweils einem Gesamtwert aufaddiert, so dass die Fläche quasi auf eine einzige resultierende Zeile reduziert wird. Die Summenwerte der resultierenden Zeile werden einer Mustererkennung unterzogen. Da bei dieser Mustererkennung nicht jeder einzelne Abtastwert mit einem entsprechenden Standardwert verglichen werden muss, sondern nur der jeweilige Summenwert, vereinfacht sich so die Auswertung der Abtastwerte. Jedoch werden nur die Abtastwerte selbst aufaddiert bzw, miteinander verknüpft, aber keine Gradientenwerte.

Die DE202005021081 U1 offenbart einen Sensor zur Echtheitsprüfung einer Banknote, der gegenüber einer Transporteinrichtung, die die Banknote transportiert, beweglich ist, um verschiedene Abtastkurven auf der Banknote zu ermöglichen.

Es ist daher eine Aufgabe der Erfindung, eine einfache Möglichkeit zur zu verlässigen Erkennung gefälschter Wertdokumente, insbesondere von composed-Fälschungen anzugeben.

Diese Aufgabe wird durch die Merkmale der unabhängigen Ansprüche gelöst. In davon abhängigen Ansprüchen sind vorteilhafte Ausgestaltungen und Weiterbildungen der Erfindung angegeben.

Bei dem erfindungsgemäßen Verfahren werden in einem ersten Schritt die Signalintensitäten eines Messsignals an mehreren Messpunkten auf einem Wertdokument bestimmt. Anschließend wird eine Gruppe dieser Messpunkte ausgewählt, wobei die Auswahl der Gruppe in Abhängigkeit einer typischen Trennlinienposition auf dem Wertdokument erfolgt. Alternativ dazu kann die Gruppe von Messpunkten auch schon vor der Bestimmung der Signalintensitäten ausgewählt werden. In einem weiteren Schritt werden Gradientenwerte der Signalintensitäten für die Messpunkte der Gruppe bestimmt. Zur Ermittlung einer Verbindungsstärke der Gruppe werden die Gradientenwerte innerhalb der Gruppe miteinander verknüpft wobei die Verbindungsstärke der Gruppe durch Bildung eines Produkts oder einer Summe der Gradientenwerte der Gruppe ermittelt wird. Die Verbindungsstärke wird ausgewertet, beispielsweise durch Vergleichen der Verbindungsstärke mit einer für die Gruppe geltenden Referenz-Verbindungsstärke.

Das erfindungsgemäße Verfahren dient zur Erkennung gefälschter Wertdokumente, beispielsweise zur Erkennung von composed-Fälschungen. Das Wertdokument wird damit auf das Vorhandensein von Trennlinien geprüft, an denen das Wertdokument zusammengesetzt ist bzw. an denen einzelne Bestandteile zur Bildung des Wertdokuments miteinander verbunden sind. Im Allgemeinen kann eine composed-Fälschung eine Trennlinie oder mehrere Trennlinien aufweisen, an denen sie zusammengesetzt ist.

Aus dem Vergleich der Verbindungsstärke mit der zugehörigen Referenz-Verbindungsstärke ergibt sich ein Unterschied, der für die ausgewählte Gruppe von Messpunkten spezifisch ist. Der Auswertung der Größe des Unterschieds kann zusätzlich zu einem einfachen Vergleich erfolgen, ob die je weilige Verbindungsstärke kleiner oder größer als die zugehörige Referenz-Verbindungsstärke ist. Aus dem Unterschied bzw. aus der Größe des Unterschieds kann eine Wahrscheinlichkeit dafür abgeleitet werden kann, dass in der jeweiligen Gruppe von Messpunkten eine Trennlinie oder zumindest ein Teilabschnitt einer Trennlinie angeordnet ist. Für den Fall, dass die Verbindungsstärke die Referenz-Verbindungsstärke stark überschreitet z.B. über einen bestimmten Schwellwert, lässt sich innerhalb der Messpunkte der jeweiligen Gruppe auf eine höhere Wahrscheinlichkeit für das Vorliegen einer Trennlinie schließen als z.B. bei nur knapper Überschreitung der Referenz-Verbindungsstärke.

Zum Bestimmen der Signalintensitäten wird mindestens ein Verlauf der Signalintensität des Messsignals als Funktion des Orts auf dem Wertdokument bestimmt, z.B. eine zweidimensionale Verteilung der Signalintensität. Die zweidimensionale Verteilung der Signalintensität kann über das gesamte Wertdokument oder auch über einen oder mehrere Teilbereiche des Wertdokuments bestimmt werden.

Die Verbindungsstärke der jeweiligen Gruppe von Messpunkten liefert eine quantitative Aussage darüber, inwiefern innerhalb der Gruppe, insbesondere entlang einer bestimmten Richtung auf dem Wertdokument durchgängig ein großer Gradientenwert existiert. Zur Ermittlung der Verbindungsstärke wird das Produkt der Gradientenwerte innerhalb der Gruppe oder auch deren Summe gebildet.

In einer Weiterbildung des Verfahrens werden die Signalintensitäten auf Referenzintensitäten normiert, die vorzugsweise spezifisch für den jeweiligen Messpunkt sind. Dabei werden die Signalintensitäten beispielsweise an jedem der Messpunkte auf eine für den jeweiligen Messpunkt geltende Referenzintensität normiert. Die Referenzintensitäten können anhand einer Vielzahl echter Wertdokumente ermittelt werden oder im Vorfeld der Prüfung ermittelt worden sein. Die Referenzintensität eines Messpunkts kann durch einen Mittelwert der Signalintensitäten gegeben sein, die für den jeweiligen Messpunkt anhand der Vielzahl von Wertdokumenten bestimmt wurden.

Neben den Referenzintensitäten der Messpunkte kann auch die für eine Gruppe von Messpunkten geltende Referenz-Verbindungsstärke anhand einer Vielzahl echter Wertdokumente bestimmt werden oder im Vorfeld der Prüfung ermittelt worden sein. Die Referenz-Verbindungsstärke einer Gruppe kann durch einen Mittelwert von Verbindungsstärken gegeben sein, die für die jeweilige Gruppe von Messpunkten anhand der Vielzahl von Wertdokumenten bestimmt wurde.

Vorzugsweise werden die Referenzintensitäten und/oder die Referenz-Verbindungsstärken anhand von Wertdokumenten der Art des zu prüfenden Wertdokuments ermittelt, bei Banknoten beispielsweise anhand von Banknoten derselben Denomination. Für die verschiedenen Arten von Wertdokumenten können jeweils spezifische Referenzintensitäten und/oder spezifische Referenz-Verbindungsstärken hinterlegt sein. Die Referenzintensitäten und/oder die Referenz-Verbindungsstärken können anhand der Art des Wertdokuments, beispielsweise der Währung und Denomination einer Banknote, ausgewählt werden. Zur Auswahl der für das zu prüfende Wertdokument geltenden Referenzintensitäten und/oder der Referenz-Verbindungsstärken wird beispielsweise vor der Prüfung des Wertdokuments die Art des Wertdokuments identifiziert. Im Fall von Banknoten kann diese Identifizierung z.B. eine dem erfindungsgemäßen Verfahren vorausgehende Denominationsbestimmung sein.

Zur Bestimmung der Gradientenwerte wird in einer Ausführungsform für jeden der Messpunkte der ausgewählten Gruppe die erste Ableitung der Signalintensität entlang einer ersten Richtung auf dem Wertdokument gebildet. Der Gradientenwert der Signalintensität an dem jeweiligen Messpunkt kann zum Beispiel proportional zum Absolutbetrag der ersten Ableitung der Signalintensität an dem jeweiligen Messpunkt sein, wobei die erste Ableitung entlang der ersten Richtung auf dem Wertdokument gebildet wird.

In einer weiteren Ausführungsform wird für jeden der Messpunkte der ausgewählten Gruppe zur Bestimmung des jeweiligen Gradientenwerts zumindest eine Differenz aus der Signalintensität an dem jeweiligen Messpunkt und der Signalintensität an zumindest einem benachbarten Messpunkt gebildet, wobei die benachbarten Messpunkte entlang einer ersten Richtung auf dem Wertdokument zu dem jeweiligen Messpunkt benachbart sind. Beispielsweise kann der Gradientenwert der Signalintensität an dem jeweiligen Messpunkt proportional zum Absolutbetrag der Differenz sein, die aus der Signalintensität an dem jeweiligen Messpunkt und der Signalintensität an zumindest einem benachbarten Messpunkt gebildet wird.

Die erste Richtung verläuft vorzugsweise entlang einer Transportrichtung des Wertdokuments, insbesondere etwa parallel zu einer Längsrichtung des Wertdokuments oder etwa senkrecht zur Längsrichtung, d.h. etwa parallel zur kürzeren Seite des Wertdokuments. Das Wertdokument wird entlang der Transportrichtung an einem Sensor vorbeigeführt, mit dem die Signalintensitäten des Messsignals bestimmt werden.

In einer speziellen Ausgestaltung sind die Messpunkte der Gruppe entlang einer zweiten Richtung auf dem Wertdokument angeordnet. Die zweite Richtung verläuft vorzugsweise in einem von Null verschiedenen Winkel zur ersten Richtung, beispielsweise vertikal zur ersten Richtung.

Bei den erfindungsgemäßen Verfahren wird als Messsignal beispielsweise ein optisches Messsignal verwendet, das insbesondere im sichtbaren oder im nicht-sichtbaren Spektralbereich liegt. Das Messsignal kann ein Lumineszenzsignal sein, das von dem Wertdokument emittiert wird, beispielsweise ein durch UV-Licht angeregtes Lumineszenzsignal, insbesondere ein Fluoreszenzsignal.

In einer Weiterbildung des Verfahrens wird zusätzlich zumindest eine weitere Gruppe der Messpunkte ausgewählt, an denen die Signalintensität des Messsignals bestimmt wird. Das Auswählen der weiteren Gruppen kann beispielsweise direkt im Anschluss an das Auswählen der zuvor ausgewählten Gruppe erfolgen. Alternativ kann das Auswählen der weiteren Gruppen auch während oder nach Durchführung eines oder mehrerer der erfindungsgemäßen Verfahrensschritte, die auf das Auswählen der zuvor ausgewählten Gruppe folgen, so zum Beispiel nach dem Ermitteln der Verbindungsstärke für die zuvor ausgewählte Gruppe. Nach dem Auswählen einer weiteren Gruppe werden weitere Gradientenwerte der Signalintensitäten für die Messpunkte der jeweiligen weiteren Gruppe bestimmt. Zur Ermittlung einer weiteren Verbindungsstärke der jeweiligen weiteren Gruppe werden die weiteren Gradientenwerte miteinander verknüpft. Anschließend wird die weitere Verbindungsstärke ausgewertet. Zum Auswerten wird die weitere Verbindungsstärke beispielsweise mit einer weiteren Referenz-Verbindungsstärke verglichen, die für die Messpunkte der jeweiligen weiteren Gruppe, z.B. anhand echter Wertdokumente ermittelt wurde. Für die verschiedenen ausgewählten Gruppen können gleiche oder auch individuelle Referenz-Verbindungsstärken verwendet werden.

Überschreitet die Verbindungsstärke und/oder die weitere Verbindungsstärke die für die jeweilige Gruppe geltende Referenz-Verbindungsstärke, so besteht eine hohe Wahrscheinlichkeit dafür, dass innerhalb der Messpunkte dieser Gruppe zumindest ein Teilabschnitt einer Trennlinie verläuft. Das geprüfte Wertdokument kann dann mit Verdacht auf das Vorliegen einer composed-Fälschung aussortiert werden.

Die Auswahl, welche Messpunkte zu einer Gruppe zusammengefasst werden, orientiert sich beispielsweise daran, an welchen Stellen eines Wertdokuments die Trennlinien von composed-Fälschungen typischerweise platziert sind. In einer Weiterbildung des Verfahrens erfolgt die Auswahl der Gruppe daher in Abhängigkeit einer typischen Trennlinienposition auf dem Wertdokument, wobei die typische Trennlinienposition anhand mehrerer gefälschter Wertdokumente ermittelt wird. Zur Ermittlung einer typischen Trennlinienposition werden beispielsweise die Positionen der Trennlinien von mehreren bekannten composed-Fälschungen erfasst und statistisch ausgewertet. In Abhängigkeit davon können dann die Gruppen der Messpunkte für das erfindungsgemäße Verfahren ausgewählt werden. Die Auswahl der Gruppen erfolgt z.B. so, dass das gesamte Wertdokument oder auch ein Teilbereich des Wertdokuments auf das Vorliegen von Trennlinien geprüft wird.

Die Auswahl der weiteren Gruppen kann auch in Abhängigkeit der Verbindungsstärke der zuvor ausgewählten Gruppe oder mehrerer zuvor ausgewählter Gruppen erfolgen. Darüber hinaus kann die Auswahl der weiteren Gruppen auch in Abhängigkeit zumindest eines Unterschieds zwischen der Verbindungsstärke zumindest einer zuvor ausgewählten Gruppe und der Referenz-Verbindungsstärke der zumindest einen zuvor ausgewählten Gruppe erfolgen.

Durch die weiteren Gruppen kann ein Teil des Bereichs und/oder eine unmittelbare Umgebung des Bereichs geprüft werden, der bereits durch die erste Gruppe geprüft wurde. Wenn sich zum Beispiel durch eine relativ große Verbindungsstärke einer ersten Gruppe von Messpunkten ein Hinweis auf eine mögliche Trennlinie ergibt - falls z.B. ein Teilabschnitt einer nichtgeradlinig verlaufenden Trennlinie erfasst wird - so könnten weitere Gruppen von Messpunkten in der unmittelbaren Umgebung der ersten Gruppe ausgewählt werden. Mit Hilfe der weiteren Gruppen können der verdächtige Bereich des Wertdokuments und/oder dessen unmittelbare Umgebung unter verschiedenen Winkeln geprüft werden

Als weitere Gruppen zur Prüfung des verdächtigen Bereichs können auch Messpunkte ausgewählt werden, die nicht über das gesamte Wertdokument, sondern jeweils nur über einen Teilabschnitt des Wertdokuments angeordnet sind. Die weiteren Gruppen können eine Teilmenge einer oder mehrerer zuvor ausgewählter Gruppen enthalten oder eine Teilmenge von diesen sein. Mit Hilfe der weiteren Gruppen kann also auch ein Teilbereich eines zuvor geprüften Bereichs geprüft werden.

In einer speziellen Ausgestaltung sind die Messpunkte mehrerer ausgewählter Gruppen parallel zueinander auf dem Wertdokument angeordnet. Die Messpunkte der ausgewählten Gruppen können jedoch auch entlang verschiedener Richtungen auf dem Wertdokument angeordnet sein.

Ein weiterer Aspekt der Erfindung betrifft die Vorrichtung, die zur Durchführung des erfindungsgemäßen Verfahrens verwendet wird. Diese Vorrichtung weist vorzugsweise einen Sensor zur Bestimmung der Signalintensitäten des Messsignals auf. Der Sensor kann ein Bildsensor zur Erfassung optischer Merkmale von Wertdokumenten, zum Beispiels von Banknoten sein und weist vorzugsweise zumindest eine Detektorzeile zur Bestimmung der Signalintensitäten des Messsignals auf.

Nachfolgend wird die Erfindung anhand der begleitenden Zeichnungen beispielhaft beschrieben.

Es zeigen:
- Fig. 1a: Schematische Abbildung einer composed-Fälschung, die aus zwei Teilen zusammengesetzt ist,
- Fig. 1b: Skizzierter Verlauf der Signalintensität sₘ der Messspur m und der Gradientenwerte gₘ der Messspur m,
- Fig. 1c: Skizzierter Verlauf der Signalintensität sₘ₊₁ der Messspur m+1 und der Gradientenwerte gₘ₊₁ der Messspur m+1,
- Fig. 2a: Zweidimensionale Anordnung der Messpunkte in Form eines Gitters auf der composed-Fälschung,
- Fig. 2b: Drei Gruppen (a, b, c) von Messpunkten mit parallel zueinander angeordneten Messpunkten,
- Fig. 2c: Tabelle mit beispielhaften Gradientenwerten der Gruppen a, b, c sowie daraus ermittelte Verbindungsstärken Vₐ, V_{b}, V_{c} und zugehörige Referenz-Verbindungsstärken Rₐ, R_{b}, R_{c}, und
- Fig. 3: Fünf Gruppen (a', b', c', d', e') von Messpunkten mit schräg zur Transportrichtung, entlang verschiedener Richtungen angeordneten Messpunkten.

In Figur 1a ist schematisch eine composed-Fälschung 1 abgebildet, die aus zwei Teilen zusammengesetzt ist, beispielsweise aus einer linken, echten Teilbanknote 1a und einer rechten, falschen Teilbanknote 1b. An einer etwa senkrecht durch die composed-Fälschung 1 laufenden Trennlinie 2 sind die beiden Teilbanknoten 1a und 1b zusammengeklebt. Auf der echten Teilbanknote 1a ist beispielhaft ein Sicherheitselement 3 gezeigt, das unter UV-Beleuchtung fluoresziert. Zur Prüfung auf Echtheit wird die composed-Fälschung 1 unter einer Detektorzeile 5 entlang der mit dem Pfeil 4 gekennzeichneten Transportrichtung x hindurchbewegt. Die Detektorzeile 5 ist Teil eines Sensors zur Prüfung von Wertdokumenten, der die Signalintensität der Fluoreszenz der zu prüfenden composed-Fälschung 1 als Funktion der Zeit bzw. als Funktion des Orts x auf der composed-Fälschung 1 erfasst. Die Detektorzeile 5 besitzt mehrere Messspuren, die senkrecht zur Transportrichtung (in y-Richtung) angeordnet sind, unter anderem die beiden Messspuren m und m+1, deren Signale im Folgenden beispielhaft betrachtet werden.

Die Figuren 1b und 1c zeigen die Signalintensität sₘ der Messspur m und die Gradientenwerte gₘ der Messspur m sowie die Signalintensität sₘ₊₁ der Messspur m+1 und die Gradientenwerte gₘ₊₁ der Messspur m+1 als Funktion des Orts x auf der composed-Fälschung 1. Die Signalintensitäten sₘ und sₘ₊₁ weisen am Ort x_{T}, dem Schnittpunkt der x-Achse mit der Trennlinie 2, einen deutlichen Sprung auf, der durch unterschiedliche Fluoreszenzeigenschaften der echten Teilbanknote 1a und der falschen Teilbanknote 1b zustande kommt. Darüber hinaus ist bei der Messspur m eine deutlich erhöhte Signalintensität im Bereich des fluoreszierenden Sicherheitselements 3 zu erkennen. Die Signalintensität sₘ₊₁ weist an den x-Koordinaten des Sicherheitselements 3 keine erhöhte Signalintensität auf, da die Messspur m+1 die Fluoreszenz des Sicherheitselements 3 nicht mehr erfasst. Die Gradientenwerte gₘ und gₘ₊₁ ergeben sich aus den Signalintensitäten sₘ bzw. sₘ₊₁ durch Berechnung des Absolutbetrags der ersten Ableitung der jeweiligen Signalintensität in Transportrichtung x.

Darüber hinaus werden auch von den übrigen Messspuren der Detektorzeile 5 jeweils die Signalintensitäten s₁, s₂, ... und die zugehörigen Gradientenwerte g₁, g₂, ... bestimmt. Damit erhält man eine zweidimensionale Verteilung der Signalintensitäten und der Gradientenwerte über die gesamte composed-Fälschung 1. Am Ort x_{T} weisen nicht nur die Gradientenwerte gₘ und gₘ₊₁ sondern auch die Gradientenwerte der übrigen Messspuren einen Peak auf, entsprechend einem Sprung der jeweiligen Signalintensität.

Figur 2a verdeutlicht die zweidimensionale Anordnung der Messpunkte, die als Zellen eines Gitters in der x-y-Ebene dargestellt sind, und deren Lage in Bezug auf die composed-Fälschung 1. Jede Messspur der Detektorzeile 5 entspricht einer Zeile des Gitters. Im Anschluss an die Bestimmung der Gradientenwerte an jedem der Messpunkte werden mehrere Gruppen von Messpunkten gebildet. Die Messpunkte jeder Gruppe sind jeweils entlang einer bestimmten Richtung auf dem Wertdokument angeordnet. Figur 2b zeigt beispielhaft drei Gruppen a, b, c, deren Messpunkte entlang der y-Richtung und parallel zueinander angeordnet sind. Die Messpunkte der drei Gruppen a, b, c sind in diesem Beispiel so gewählt, dass an ihnen die Signalintensitäten im Bereich der Trennlinie 2 und in deren unmittelbarer Umgebung erfasst werden.

In der Tabelle der Figur 2c sind in den Zeilen 1-12 beispielhaft Gradientenwerte der Messpunkte der drei Gruppen a, b, c aufgeführt. Aus den Gradientenwerten der einzelnen Gruppen a, b, c wird jeweils eine Verbindungsstärke Vₐ, V_{b}, V_{c} durch Multiplizieren die Gradientenwerte innerhalb jeder Gruppe von Messpunkten bestimmt. Aus den Gradientenwerten der Gruppe b ergibt sich, im Vergleich zu den Gruppen a und c, eine sehr große Verbindungsstärke Vb. Zur Auswertung werden die Verbindungsstärken Vₐ, V_{b}, V_{c} der einzelnen Gruppen anschließend mit den Referenz-Verbindungsstärken Ra, Rb, Rc verglichen, die für die jeweilige Gruppe gelten und die z.B. im Vorfeld der Prüfung anhand echter Wertdokumente ermittelt wurden. Die Verbindungsstärken Vₐ und V_{c} sind deutlich kleiner als die jeweilige Referenz-Verbindungsstärke Ra bzw. Rc. Demgegenüber ist die Verbindungsstärke Vb deutlich größer ist als die zugehörige Referenz-Verbindungsstärke Rb. Aus der vergleichsweise großen Verbindungsstärke Vb lässt sich schließen, dass innerhalb der Messpunkte der Gruppe b mit hoher Wahrscheinlichkeit eine Trennlinie 2 verläuft. Das geprüfte Wertdokument kann somit mit Verdacht auf das Vorliegen einer composed-Fälschung 1 aussortiert werden.

In Figur 3 sind Beispiele für weitere Gruppen a'-e' von Messpunkten gezeigt. Die Messpunkte der Gruppen a'-c' sind sternförmig, hier von dem zweiten Messpunkt der ersten Zeile des Messpunktgitters aus, unter verschiedenen Winkeln über das Wertdokument 1 angeordnet. In gleicher Weise können mehrere, beliebig gewählte Messpunkte als Ausgangs-Messpunkt verwendet werden. Die Messpunkte der Gruppen d' und e' sind parallel zueinander angeordnet und verlaufen unter einem von Null verschiedenen Winkel zur Transportrichtung x über einen Teilabschnitt des Wertdokuments 1. Die am Rand des Wertdokuments 1 liegenden Messpunkte wurden bei den Gruppen d' und e' ausgenommen. Mit Hilfe dieser Gruppen können auch composed-Fälschungen erkannt werden, deren Trennlinien schräg über die composed-Fälschung verlaufen.

Für das erfindungsgemäße Verfahren können nicht nur Gruppen mit quer oder schräg zur Banknote angeordneten Messpunkten ausgewählt werden, sondern auch solche Gruppen, deren Messpunkte in Längsrichtung der Banknote angeordnet sind. Darüber hinaus können die Messpunkte einer Gruppe auch so angeordnet sein, dass diese nicht auf einer Linie liegen. Die Messpunkte einer Gruppe können stattdessen auch auf einer Kurve liegen und/oder die Anordnung der Messpunkte kann einen Versatz aufweisen, z.B. um composed-Fälschungen mit entsprechend verlaufenden Trennlinien zu erkennen.

## Patentansprüche

1. Verfahren zur Prüfung von Wertdokumenten (1), insbesondere zur Erkennung gefälschter Wertdokumente (1), mit den Schritten:
- Bestimmen von Signalintensitäten (s) eines Messsignals an mehreren Messpunkten auf einem Wertdokument (1),
- Auswählen einer Gruppe (a-c, a'-e') der Messpunkte, wobei die Auswahl der Gruppe in Abhängigkeit einer typischen Trennlinienposition auf dem Wertdokument (1) erfolgt,
- Bestimmen von Gradientenwerten (g) der Signalintensitäten (s) für die Messpunkte der Gruppe (a-c, a'-e'),
- Verknüpfen der Gradientenwerte (g) der Gruppe (a-c, a'-e') zur Ermittlung einer Verbindungsstärke (V_{a-c, a'-e'}) der Gruppe (a-c, a'-e'), wobei die Verbindungsstärke (V_{a-c, a'-e'}) der Gruppe (a-c, a'-e') durch Bildung eines Produkts oder einer Summe der Gradientenwerte (g) der Gruppe (a-c, a'-e') ermittelt wird,
- Auswerten der Verbindungsstärke (V_{a-c, a'-e'}),
wobei das Wertdokument (1) auf das Vorhandensein von Trennlinien (2) geprüft wird, an denen das Wertdokument (1) zusammengesetzt ist.

2. Verfahren nach Anspruch 1, **dadurch gekennzeichnet dass** zum Auswerten der Verbindungsstärke (V_{a-c, a'-e'}) die Verbindungsstärke (V_{a-c, a'-e'}) mit einer Referenz-Verbindungsstärke (R_{a-c, a'-e'}) verglichen wird.

3. Verfahren nach Anspruch 2, **dadurch gekennzeichnet, dass** aus einem Unterschied zwischen der Verbindungsstärke (V_{a-c, a'-e'}) und der Referenz-Verbindungsstärke (R_{a-c, a'-e'}) eine Wahrscheinlichkeit dafür abgeleitet wird, dass in der Gruppe (a-c, a'-e') von Messpunkten zumindest ein Teilabschnitt einer Trennlinie (2) angeordnet ist.

4. Verfahren nach einem oder mehreren der vorhergehenden Ansprüche, **dadurch gekennzeichnet, dass** zum Bestimmen der Signalintensitäten (s) mindestens ein Verlauf der Signalintensität (s) als Funktion des Orts (x, y) auf dem Wertdokument (1) bestimmt wird, insbesondere eine zweidimensionale Verteilung der Signalintensität.

5. Verfahren nach einem oder mehreren der vorhergehenden Ansprüche, **dadurch gekennzeichnet, dass** zur Bestimmung der Gradientenwerte (g) der Gruppe (a-c, a'-e') zumindest eine erste Ableitung der Signalintensität (s) entlang einer ersten Richtung (x) auf dem Wertdokument (1) gebildet wird, wobei der Gradientenwert (g) an zumindest einem Messpunkt der Gruppe (a-c, a'-e') insbesondere proportional zum Absolutbetrag der ersten Ableitung an dem Messpunkt ist.

6. Verfahren nach einem oder mehreren der vorhergehenden Ansprüche, **dadurch gekennzeichnet, dass** zur Bestimmung der Gradientenwerte (g) der Gruppe zumindest eine Differenz der Signalintensität (s) an einem Messpunkt der Gruppe und der Signalintensität (s) an zumindest einem benachbarten Messpunkt gebildet wird, wobei der benachbarte Messpunkt entlang einer ersten Richtung (x) auf dem Wertdokument (1) zu dem Messpunkt benachbart sind, wobei der Gradientenwert (g) an zumindest einem Messpunkt der Gruppe insbesondere proportional zum Absolutbetrag der Differenz ist.

7. Verfahren nach einem der Ansprüche 5 bis 6, **dadurch gekennzeichnet, dass** die erste Richtung (x) entlang einer Transportrichtung des Wertdokuments (1) verläuft, die insbesondere etwa parallel zu einer Längsrichtung des Wertdokuments (1) oder etwa senkrecht zur Längsrichtung verläuft.

8. Verfahren nach Anspruch 7, **dadurch gekennzeichnet, dass** die Messpunkte der Gruppe (a-c, a'-e') entlang einer zweiten Richtung auf dem Wertdokument (1) angeordnet sind, wobei die zweite Richtung vorzugsweise in einem von Null verschiedenen Winkel zur ersten Richtung (x), insbesondere vertikal zur ersten Richtung (x), verläuft.

9. Verfahren nach einem oder mehreren der vorhergehenden Ansprüche, **dadurch gekennzeichnet, dass** das Messsignal ein optisches Messsignal ist, vorzugsweise ein durch UV-Licht angeregtes Lumineszenzsignal, insbesondere ein Fluoreszenzsignal.

10. Verfahren nach einem oder mehreren der vorhergehenden Ansprüche, **gekennzeichnet durch** die weiteren Schritte:
- Auswählen zumindest einer weiteren Gruppe (a-c, a'-e') der Messpankte,
- Bestimmen von weiteren Gradientenwerten (g) der Signalintensitäten (s) für die Messpunkte zumindest einer der weiteren Gruppen (a-c, a'-e'),
- Verknüpfen der weiteren Gradientenwerte (g) zumindest einer der weiteren Gruppen (a-c, a'-e') zur Ermittlung zumindest einer weiteren Verbindungsstärke (V_{a-c, a'-e'}),
- Auswerten zumindest einer der weiteren Verbindungsstärken (V_{a-c, a'-e'}).

11. Verfahren nach Anspruch 10, **dadurch gekennzeichnet, dass** die Auswahl zumindest einer der weiteren Gruppen (a-c, a'-e') in Abhängigkeit der Verbindungsstärke der Gruppe nach Anspruch 1 (a-c, a'-e') und/oder in Abhängigkeit eines Unterschieds zwischen der Verbindungsstärke (V_{a-c, a'-e'}) der Gruppe (a-c, a'-e') nach Anspruch 1 und der Referenz-Verbindungsstärke (R_{a-c, a'-e'}) nach Anspruch 2 erfolgt,

12. Verfahren nach einem oder mehreren der Ansprüche 10 bis 11, **dadurch gekennzeichnet, dass** durch die Gruppe (a-c, a'-e') nach Anspruch 1 ein Bereich des Wertdokuments (1) geprüft wird und durch zumindest eine der weiteren Gruppen (a-c, a'-e') ein Teil des Bereichs und/oder eine unmittelbare Umgebung des Bereichs geprüft wird, wobei der Bereich und/oder die unmittelbare Umgebung des Bereichs insbesondere unter verschiedenen Winkeln geprüft werden.

13. Vorrichtung zur Prüfung von Wertdokumenten (1) auf das Vorhandensein von Trennlinien (2), an denen das Wertdokument (1) zusammengesetzt ist, wobei die Vorrichtung zumindest einen Sensor zum Bestimmen von Signalintensitäten (s) eines Messsignals an mehreren Messpunkten auf einem Wertdokument (1) aufweist und die Vorrichtung zur Durchführung folgender Schritte eingerichtet ist:
- Auswählen einer Gruppe (a-c, a'-e') der Messpunkte, wobei die Auswahl der Gruppe in Abhängigkeit einer typischen Trennlinienposition auf dem Wertdokument (1) erfolgt,
- Bestimmen von Gradientenwerten (g) der Signalintensitäten (s) für die Messpunkte der Gruppe (a-c, a'-e'),
- Verknüpfen der Gradientenwerte (g) der Gruppe (a-c, a'-e') zur Ermittlung einer Verbindungsstärke (V_{a-c, a'-e'}) der Gruppe (a-c, a'-e'), wobei die Verbindungsstärke (V_{a-c, a'-e'}) der Gruppe (a-c, a'-e') durch Bildung eines Produkts oder einer Summe der Gradientenwerte (g) der Gruppe (a-c, a'-e') ermittelt wird,
- Auswerten der Verbindungsstärke (V_{a-c, a'-e'}), wobei das Wertdokument (1) auf das Vorhandensein von Trennlinien (2) geprüft wird, an denen das Wertdokument (1) zusammengesetzt ist.

## Claims

1. A method for checking value documents (1), in particular for recognizing forged value documents (1), having the steps of:
- determining signal intensities (s) of a measuring signal at a plurality of measuring points on a value document (1),
- selecting a group (a-c, a'-e') of the measuring points, the selection of the group being effected in dependence on a typical separating line position on the value document (1),
- determining gradient values (g) of the signal intensities (s) for the measuring points of the group (a-c, a'-e'),
- linking the gradient values (g) of the group (a-c, a'-e') for ascertaining a connection strength (V_{a-c}, _{a'-e'}) of the group (a-c, a'-e'), the connection strength (V_{a-c}, _{a'-e'}) of the group (a-c, a'-e') being ascertained by forming a product or a sum of the gradient values (g) of the group (a-c, a'-e'),
- evaluating the connection strength (V_{a-c}, _{a'-e'}),
wherein the value document (1) is checked for the presence of separating lines (2) at which the value document (1) is assembled.

2. The method according to claim 1, **characterized in that** for evaluating the connection strength (V_{a-c}, _{a'-e'}) the connection strength (V_{a-c}, _{a'-e'}) is compared to a reference connection strength (R_{a-c}, _{a'-e'}).

3. The method according to claim 2, **characterized in that** there is derived from a difference between the connection strength (V_{a-c}, _{a'-e'}) and the reference connection strength (R_{a-c}, _{a'-e'}) a probability of at least a segment of a separating line (2) being disposed in the group (a-c, a'-e') of measuring points.

4. The method according to one or more of the preceding claims, **characterized in that** for determining the signal intensities (s) there is determined at least one curve of the signal intensity (s) as a function of the place (x, y) on the value document (1), in particular a two-dimensional distribution of the signal intensity.

5. The method according to one or more of the preceding claims, **characterized in that** for determining the gradient values (g) of the group (a-c, a'-e') at least a first derivative of the signal intensity (s) is formed along a first direction (x) on the value document (1), the gradient value (g) at least at one measuring point of the group (a-c, a'-e') being in particular proportional to the absolute value of the first derivative at the measuring point.

6. The method according to one or more of the preceding claims, **characterized in that** for determining the gradient values (g) of the group at least one difference of the signal intensity (s) at a measuring point of the group and of the signal intensity (s) at least at one neighboring measuring point is formed, the neighboring measuring point being neighboring to the measuring point along a first direction (x) on the value document (1), the gradient value (g) at least at one measuring point of the group being in particular proportional to the absolute value of the difference.

7. The method according to either of claims 5 to 6, **characterized in that** the first direction (x) extends along a transport direction of the value document (1) which extends in particular approximately parallel to a longitudinal direction of the value document (1) or approximately perpendicular to the longitudinal direction.

8. The method according to claim 7, **characterized in that** the measuring points of the group (a-c, a'-e') are disposed along a second direction on the value document (1), the second direction extending preferably at a non-zero angle to the first direction (x), in particular vertically to the first direction (x).

9. The method according to one or more of the preceding claims, **characterized in that** the measuring signal is an optical measuring signal, preferably a luminescence signal excited by UV light, in particular a fluorescence signal.

10. The method according to one or more of the preceding claims, **characterized by** the further steps of:
- selecting at least one further group (a-c, a'-e') of the measuring points,
- determining further gradient values (g) of the signal intensities (s) for the measuring points of at least one of the further groups (a-c, a'-e'),
- linking the further gradient values (g) of at least one of the further groups (a-c, a'-e') for ascertaining at least one further connection strength (V_{a-c}, _{a'-e'}),
- evaluating at least one of the further connection strengths (V_{a-c}, _{a'-e'}).

11. The method according to claim 10, **characterized in that** the selection of at least one of the further groups (a-c, a'-e') is effected in dependence of the connection strength of the group according to claim 1 (a-c, a'-e') and/or in dependence of a difference between the connection strength (V_{a-c}, _{a'-e'}) of the group (a-c, a'-e') according to claim 1 and the reference connection strength (R_{a-c}, _{a'-e'}) according to claim 2.

12. The method according to one or more of claims 10 to 11, **characterized in that** through the group (a-c, a'-e') according to claim 1 an area of the value document (1) is checked and through at least one of the further groups (a-c, a'-e') a part of the area and/or immediate surroundings of the area are checked, the area and/or the immediate surroundings of the area being checked in particular at different angles.

13. An apparatus for checking value documents (1) for the presence of separating lines (2) at which the value document (1) is assembled, wherein the apparatus preferably has at least one sensor for determining signal intensities (s) of a measuring signal at a plurality of measuring points on a value document (1) and the apparatus is adapted for carrying out the following steps of:
- selecting a group (a-c, a'-e') of the measuring points, the selection of the group being effected in dependence on a typical separating line position on the value document (1),
- determining gradient values (g) of the signal intensities (s) for the measuring points of the group (a-c, a'-e'),
- linking the gradient values (g) of the group (a-c, a'-e') for ascertaining a connection strength (V_{a-c}, _{a'-e'}) of the group (a-c, a'-e'), the connection strength (V_{a-c, a'-e'}) of the group (a-c, a'-e') being ascertained by forming a product or a sum of the gradient values (g) of the group (a-c, a'-e'),
- evaluating the connection strength (V_{a-c}, _{a'-e'}), the value document (1) being checked for the presence of separating lines (2) at which the value document (1) is assembled.

## Revendications

1. Procédé d'examen de documents de valeur (1), en particulier de détection de documents de valeur (1) contrefaits, comprenant les étapes :
- détermination d'intensités de signal (s) d'un signal de mesure à plusieurs points de mesure sur un document de valeur (1),
- sélection d'un groupe (a-c, a'-e') des points de mesure, le choix du groupe ayant lieu en fonction d'une position typique de ligne de séparation sur le document de valeur (1),
- détermination de valeurs de gradient (g) des intensités de signal (s) pour les points de mesure du groupe (a-c, a'-e'),
- liaison des valeurs de gradient (g) du groupe (a-c, a'-e') pour la détermination d'une force d'assemblage (V_{a-c, a'-e'}) du groupe (a-c, a'-e'), la force d'assemblage (V_{a-c, a'-e'}) du groupe (a-c, a'-e'), étant repérée par constitution d'un produit ou d'une somme des valeurs de gradient (g) du groupe (a-c, a'-e'),
- évaluation de la force d'assemblage (V_{a-c}, _{a'-e'}),
cependant que le document de valeur (1) est examiné pour discerner s'il y a des lignes de séparation (2) auxquelles le documents de valeur (1) est assemblé.

2. Procédé selon la revendication 1, **caractérisé en ce que**, pour l'évaluation de la force d'assemblage (V_{a-c, a'-e'}), la force d'assemblage (V_{a-c, a'-e'}) est comparée avec une force d'assemblage de référence (R_{a-c, a'-e'}).

3. Procédé selon la revendication 2, **caractérisé en ce que**, à partir d'une différence entre la force d'assemblage (V_{a-c, a'-e'}) et la force d'assemblage de référence (R_{a-c, a'-e'}), une probabilité qu'au moins une section partielle d'une ligne de séparation (2) se trouve dans le groupe (a-c, a'-e') de points de mesure est dérivée.

4. Procédé selon une ou plusieurs des revendications précédentes, **caractérisé en ce que**, pour la détermination des intensités de signal (s), au moins une courbe de l'intensité de signal (s) est déterminée en tant que fonction de l'endroit (x, y) sur le document de valeur (1), en particulier une répartition bidimensionnelle de l'intensité de signal.

5. Procédé selon une ou plusieurs des revendications précédentes, **caractérisé en ce que**, pour la détermination des valeurs de gradient (g) du groupe (a-c, a'-e'), au moins une première dérivation de l'intensité de signal (s) le long d'un premier sens (x) sur le document de valeur (1) est constituée, cependant que la valeur de gradient (g) est, à au moins un point de mesure du groupe (a-c, a'-e'), en particulier proportionnelle à la valeur absolue de la première dérivation au point de mesure.

6. Procédé selon une ou plusieurs des revendications précédentes, **caractérisé en ce que**, pour la détermination des valeurs de gradient (g) du groupe, au moins une différence de l'intensité de signal (s) à un point de mesure du groupe et l'intensité de signal (s) à au moins un point de mesure voisin est constituée, cependant que c'est le long d'un premier sens (x) sur le document de valeur (1) que le point de mesure voisin est voisin du point de mesure, cependant que la valeur de gradient (g) est, à au moins un point de mesure du groupe, en particulier proportionnelle à la valeur absolue de la différence.

7. Procédé selon une des revendications de 5 à 6, **caractérisé en ce que** le premier sens (x) évolue le long d'un sens de transport du document de valeur (1) qui est en particulier sensiblement parallèle à un sens longitudinal du document de valeur (1) ou sensiblement perpendiculaire au sens longitudinal.

8. Procédé selon la revendication 7, **caractérisé en ce que** les points de mesure du groupe (a-c, a'-e') sont disposés le long d'un deuxième sens sur le document de valeur (1), cependant que le deuxième sens évolue de préférence à un angle différent de zéro par rapport au premier sens (x), en particulier verticalement par rapport au premier sens (x).

9. Procédé selon une ou plusieurs des revendications précédentes, **caractérisé en ce que** le signal de mesure est un signal de mesure optique, de préférence un signal de luminescence excité par lumière UV, en particulier un signal de fluorescence.

10. Procédé selon une ou plusieurs des revendications précédentes, **caractérisé par** les étapes suivantes :
- sélection d'au moins un autre groupe (a-c, a'-e') des points de mesure,
- détermination d'autres valeurs de gradient (g) des intensités de signal (s) pour les points de mesure d'au moins un des autres groupe (a-c, a'-e'),
- liaison des autres valeurs de gradient (g) d'au moins un des autres groupe (a-c, a'-e') pour la détermination d'au moins une autre force d'assemblage (V_{a-c, a'-e'}),
- évaluation d'au moins une des autres forces d'assemblage (V_{a-c, a'-e'}).

11. Dispositif selon la revendication 10, **caractérisé en ce que** la sélection d'au moins un des autres groupes (a-c, a'-e') a lieu en fonction de la force d'assemblage du groupe selon la revendication 1 (a-c, a'-e') et/ou en fonction d'une différence entre la force d'assemblage (V_{a-c, a'-e'}) du groupe (a-c, a'-e') selon la revendication 1 et la force d'assemblage de référence (R_{a-c, a'-e'}) selon la revendication 2.

12. Procédé selon une ou plusieurs des revendications de 10 à 11, **caractérisé en ce que**, par le groupe (a-c, a'-e') selon la revendication 1, une zone du document de valeur (1) est examinée, et que, par au moins un des autres groupes (a-c, a'-e'), une partie de la zone et/ou un environnement direct de la zone est examiné(e), cependant que la zone et/ou l'environnement direct de la zone est examiné(e) en particulier sous différents angles.

13. Dispositif d'examen de documents de valeur (1) destiné à discerner l'existence de lignes de séparation (2) auxquelles le documents de valeur (1) est assemblé, cependant que le dispositif comporte au moins un capteur pour la détermination d'intensités de signal (s) d'un signal de mesure à plusieurs points de mesure sur un document de valeur (1), et que le dispositif est conçu pour l'exécution des étapes suivantes :
- sélection d'un groupe (a-c, a'-e') des points de mesure, la sélection du groupe ayant lieu en fonction d'une position typique de ligne de séparation sur le document de valeur (1),
- détermination de valeurs de gradient (g) des intensités de signal (s) pour les points de mesure du groupe (a-c, a'-e'),
- liaison des valeurs de gradient (g) du groupe (a-c, a'-e') pour la détermination d'une force d'assemblage (V_{a-c, a'-e'}) du groupe (a-c, a'-e'), cependant que la force d'assemblage (V_{a-c, a'-e'}) du groupe (a-c, a'-e') est repérée par constitution d'un produit ou d'une somme des valeurs de gradient (g) du groupe (a-c, a'-e'),
- évaluation de la force d'assemblage (V_{a-c, a'-e'}), cependant que le document de valeur (1) est examiné pour discerner s'il y a des lignes de séparation (2) auxquelles le documents de valeur (1) est assemblé.
